# EUROPÄISCHE PATENTSCHRIFT

(11) **EP 0 625 624 B1**
(45) Veröffentlichungstag und Bekanntmachung des Hinweises auf die Patenterteilung: **19.11.1997**
(21) Anmeldenummer: 93108261.4
(22) Anmeldetag: 20.05.1993
(51) Int. Cl.: E05B 27/00

(54) **Verfahren zum Einstellen von Schlie permutationen an Schliesszylindern**
Method of setting lock combinations in a cylinder lock
Procédé de sélection des combinaisons pour serrure cylindrique

(43) Veröffentlichungstag der Anmeldung: 23.11.1994
(73) Patentinhaber: Niederdrenk, Gerd, Dipl.-Ing., W-5620 Velbert-Tönisheide (DE)
(72) Erfinder: Niederdrenk, Gerd, Dipl.-Ing., W-5620 Velbert-Tönisheide (DE)
(74) Vertreter: Beyer, Rudi

(56) Entgegenhaltungen:
- EP-A- 0 297 929
- CH-A- 405 099
- US-A- 3 393 542
- LOCKSMITH LEDGER Bd. 46, August 1986, ILLINOIS, USA Seiten 68 - 72 GALE JOHNSON 'Changing the angle at Medeco'

## Beschreibung

Die Erfindung betriffl ein Verfahren zum Einstellen von Schließpermutationen an Schließzylindern mit einem Zylindergehäuse, in dem ein im Querschnitt kreisrunder Zylinderkern mit Längsprofil im Schlüsselkanal für einen Flachschlüssel mit mindestens auf einer Breitseite des Flachschlüssels oder dergleichen vorgesehenen variierbaren Vertiefungen angeordnet ist, und mit sich zur Kernlängsachse (Drehachse) quer erstreckenden Stiftzuhaltungen, die jeweils in Reihe oder in Reihen angeordnet liegen, und die mindestens einen Kernstift umfassen, dem passende Vertiefungen im Flachschlüssel gegenüberliegen, wobei jedem Kernstift ein gegen Federkraft verstellbarer Gegenstift zugeordnet ist, der jeweils in einer im Zylindergehäuse angeordneten Bohrung gegen Federkraft verschieblich ist, wobei die Kernstifte und die Gegenstifte in Öffnungsstellung sich mit jeweils gegenüberliegenden Flächen in der Sperrebene des Schlosses angeordnet sind, wobei der Kernstift und Gegenstift an den einander zugekehrten Stirnflächen in Öffnungsstellung des Schließzylinders mit plan aufeinander liegenden, orthogonal zu einer durch die Drehlängsachse verlaufenden Längsmittenachse des Kernstiftes und des Gegenstiftes verlaufenden Längsachse versehenen Flächen ausgebildet sind, oder daß der Kernstift und Gegenstift an den einander zugekehrten Stirnflächen mit in Öffnungsstellung des Schließzylinders formschlüssig aneinanderliegenden konvex-konkaven Flächen ausgebildet sind und daß der Zylinderkern im Bereich seiner den Kernstift aufnehmenden Bohrung seiner Umfangsfläche mit einer parallel zu seiner Drehlängsachse verlaufenden, mindestens dem Durchmesser des Kernstiftes entsprechenden geraden Fläche versehen ist.

Es werden von Fachfirmen Aufsperrmethoden, die Schulungen in solchen Aufsperrmethoden durch Demonstrationsveranstaltungen und Videofilme sowie Aufbruchwerkzeuge angeboten, mit denen sich Schließzylinder der unterschiedlichsten Bauarten relativ geräuschlos und ohne größere Spuren zu hinterlassen in Sekunden öffnen lassen. Dies stellt ein großes Problem in allen Bereichen, z. B. in Krankenhäusern (Drogenschränke), für Automatenaufsteller, für Schmuckbehälter, Vitrinen und sonstige Wertbehälter, dar (Fundamentale Aufsperrmethoden von Schlössern-Stift- und Scheibenverschluß-Schlösser, Prospekt von Jerry Hoffman der HPC International a Division of HPC, Inc., Schiller Park, IL 60176, USA).

Bei den bisher bekannt gewordenen Zylinderschlössern sind die einander zugekehrten, in Aufsperrstellung in der Sperrebene liegenden Flächen der Zuhaltungs- und der zugeordneten Gegenstifte ballig ausgebildet. Dadurch sind relativ große Toleranzen erforderlich, die einen relativ geringen Durchmesser von Kern- und Gegenstiften erzwingen. Infolgedessen lassen sich derartige Schlösser, z. B. nach der Kernziehmethode, durch Abscheren der Stifte aufbrechen.

Ein Schließzylinder gemäß dem Oberbegriff ist durch die US-A-3 393 542 vorbekannt. Allerdings ist hier ebenfalls die Schließpermutation noch nicht optimal ausgenutzt.

Aus der CH-A-405 099 ist ein Schiießzyiinder mit einem an einem festiiegenden Zylindergehäuse angeordneten, drehbaren, mit Stiftzuhaltungen versehenen Kern und mit einer im Kern vorgesehenen durchgehenden Ausnehmung zur Aufnahme eines Flachschlüssels vorbekannt, wobei mindestens ein Teil der Stiftzuhaltungen umstellbar im inneren Zylinder angeordnet sind und der Flachschlüssel an seinen beiden Flachseiten beidseitig zu seiner Längsmittellinie zwei Reihen hintereinander angeordnete Vertiefungen von unterschiedlicher Länge und Tiefe aufweist, wobei die Vertiefungen der einen Reihe versetzt in Bezug auf diejenigen der benachbarten Reihe angeordnet sind und durch entsprechende Umstellung der Stiftzuhaltungen im Zylinderkern diese wahlweise der einen oder anderen Reihe der am Flachschlüssel vorgesehenen Vertiefungen zugeordnet werden können. Da immer nur eine Reihe von Vertiefungen auf der einen oder anderen Seite des Flachschlüssels zur Anwendung kommt, wird die Schließpermutation hierdurch nicht wesentlich erhöht.

Die EP-A-0 297 929 zeigt einen Schließzylinder mit hohlgebohrten Stiftzuhaltungen und darin angeordneten korrespondierenden Stiften, die in Ausnehmungen eines Flachschlüssels eingreifen können.

Der Erfindung liegt die Aufgabe zugrunde, ein Verfahren zum Einstellen von Schließpermutationen an Schließzylindern der vorausgesetzten Art zu schaffen, um die Aufsperrsicherheit ganz erheblich zu erhöhen.

Definition: Unter "Aufsperrsicherheit" ist der Grad der Erschwerung, die Sperrorgane eines Schließzylinders gewaltlos mit Hilfsmittel ohne Kenntnis des zugehörigen Schlüssels zerstörungsfrei zu überwinden, zu verstehen.

Die Aufgabe wird durch die in dem **Patentanspruch** wiedergegebenen Merkmale gelöst.

Die Schließnase kann durch entsprechende Verdrehung, versetzte Zuhaltungsbohrungen bei untergeordneten Schlüsseln, eine Vielzahl von Variationen erhalten - zum Beispiel 30 Grad, 60 Grad, 90 Grad, 120 Grad, 150 Grad, 180 Grad, 210 Grad, 240 Grad, 270 Grad, 300 Grad, 330 Grad, 360 Grad. Bei Hauptschlüsseln wird ein Schließkranz eingefräst, so daß der Hauptschlüssel alle diese Schlösser schließen kann. Gewöhnlich geschieht bei Hauptschlüssel-Anlagen mit Normalschlüsseln der Anlagenbau über verschiedene Profile und geteilten Zuhaltungsstiften. Diese geteilten Zuhaltungsstifte verringern jedoch die Sicherheit der entsprechenden Schließzylinder. Beim vorbekannten System werden Zuhaltungsstifte ganz weggelassen, um Anlagen erstellen zu können. Auch dadurch leidet die Sicherheit. Durch die Verdrehung der Schließnase in Umfangsrichtung läßt sich somit eine sehr große Anzahl Schließpermutationen erzielen.

In der Zeichnung ist die Erfindung - teils schematisch - an mehreren Ausführungsbeispielen veranschaulicht. Es zeigen:
- Fig. 1: einen Schließzylinder in einem orthogonal zur Drehachse des Kerns geführten Querschnitt, bei einer zum Stande der Technik zählenden Bauart;
- Fig. 2: einen weiteren Schließzylinder im Querschnitt entsprechend Fig. 1;
- Fig. 3: bei einer weiteren Ausführungsform ebenfalls einen Querschnitt durch einen Schließzylinder;
- Fig. 4: eine Draufsicht auf einen Kern, Zuhaltungsstiften und Gegenstiften und Einfräsungen bei verschiedenen Durchmessern für derartige Stifte;
- Fig. 5: einen weiteren Schließzylinder, ebenfalls in einem orthogonal zur Drehachse des Kerns geführten Querschnitt;
- Fig. 6: eine Ausführungsform gemäß der Erfindung, ebenfalls in einem orthogonal zur Längsachse des Kerns geführten Querschnitt;
- Fig. 7: eine weitere Ausführungsform der Erfindung im Querschnitt;
- Fig. 8: eine Ausführungsform der Erfindung, ebenfalls im Querschnitt, teils abgebrochen dargestellt;
- Fig. 9: eine Ausführungsform der Erfindung, teils in einem orthogonal zur Drehachse des Kerns geführten Querschnitt, teils abgebrochen dargestellt;
- Fig. 10: eine Ausführungsform eines Schließzylinders in einem orthogonal zur Drehachse geführten Querschnitt, teils abgebrochen dargestellt;
- Fig. 11: eine Ausführungsform im Querschnitt;
- Fig.: 12 einen Querschnitt bei einer weiteren Konstruktion;
- Fig. 13: eine Einzelheit aus Fig. 12 in größerem Maßstab;
- Fig. 14: eine Draufsicht zu Fig. 13;
- Fig. 15: Bohrbilder an einem Schlüssel, gesehen durch die Stiftlochbohrungen an einem Kern gemäß der Erfindung;
- Fig. 16: einen Schlüssel gemäß der Erfindung, im Längsschnitt, teils abgebrochen dargestellt mit verschiedenen Einsenkungen;
- Fig. 17: verschiedene Bohrbilder gemäß der Erfindung, passend zu den Einsenkungen;
- Fig. 18: ebenfalls einen Schlüssel gemäß der Erfindung im Längsschnitt, teils abgebrochen dargestellt;
- Fig. 19: eine Draufsicht zu Fig. 18;
- Fig. 20: einen Schließzylinder, teils herausgebrochen dargestellt;
- Fig. 21: einen Schnitt nach der Linie XXI - XXI der Fig. 20;
- Fig. 22: einen Schließzylinder gemäß der Erfindung, teils herausgebrochen dargestellt, bei einer weiteren Konstruktion;
- Fig. 23: eine Stirnansicht zu Fig. 22 gemäß der Erfindung in Blickrichtung des Pfeiles A in Fig. 22;
- Fig. 24: einen zu Fig. 22 passenden Flachschlüssel gemäß der Erfindung in der Draufsicht;
- Fig 25: verschiedene Variationsmöglichkeiten gemäß der Erfindung für die Anordnung der Schließnase des exzentrischen Zuhaltungsstiftes;
- Fig. 26: einen passenden Hauptschlüssel gemäß der Erfindung zu der Ausführungsform gemäß Fig. 22;
- Fig. 27: einen Schnitt nach der Linie XXVII - XXVII der Fig. 29;
- Fig. 28: einen Schnitt nach der Linie XXVIII - XXVIII der Fig. 27;
- Fig. 29: einen Schließzylinder gemäß der Erfindung bei einer weiteren Ausführungsform teils in der Seitenansicht, teils herausgebrochen dargestellt;
- Fig. 30: einen Schnitt nach der Linie XXX - XXX der Fig. 29.

In sämtlichen Zeichnungsfiguren ist mit dem Bezugszeichen 1 ein Zylinderkörper, mit 2 ein Zylinderkern, 3 ein Mitnehmer, 4 ein Zuhaltungsstift, 5 ein Gegenstift, 6 ein Niet, 7 eine Zuhaltungsfeder und 8 ein Flachschlüssel bezeichnet.

In Fig. 1 ist eine Bauart nach dem Stand der Technik veranschaulicht. Das Maß X bezeichnet die Toleranz, da die Stirnfläche des Zuhaltungsstiftes 4 an ihrer dem Gegenstift 5 zugekehrten Stirnseite 9 konvex ausgeführt ist, während die Gegenfläche 10 des Gegenstiftes 5 orthogonal zur Längsachse 11 des Zuhaltungsstiftes 4 und des Gegenstiftes 5 verläuft, also ebenflächig ausgebildet ist. Wegen des relativ großen Toleranzmaßes X sind die Durchmesser des Zuhaltungsstiftes 4 nur klein auszubilden.

In Fig. 2 ist demgegenüber eine Ausführungsform nach der Erfindung veranschaulicht. Bei dieser sind die Stirnseite 9 des Zuhaltungsstiftes 4 und die Gegenfläche 10 des Gegenstiftes 5 beide ebenflächig ausgebildet und verlaufen orthogonal zur Längsachse 11. Dadurch beträgt die Toleranz X an dieser Stelle praktisch Null. Sie kann konstruktiv vorbestimmt werden. Der Zylinderkern 2 ist an dieser Stelle - in der Schließebene - mindestens auf einer Breite, die dem Durchmesser des Zuhaltungsstiftes 4 und des Gegenstiftes 5 entspricht, ebenfalls orthogonal zur Längsachse 11 mit einer Fläche 12 versehen.

Bei der aus Fig. 3 ersichtlichen Ausführungsform ist die Stirnseite 9 konvex passend zu der konkaven Gegenfläche 10 ausgestaltet, so daß beide Flächen 9 und 10 satt aufeinanderliegen, wodurch das Toleranzmaß X ebenfalls Null beträgt.

Fig. 4 läßt erkennen, wie die Flächen 12 am Zylinderkern für verschiedene Durchmesser von Zuhaltungsstiften 4 auszugestalten sind. Die linke Fläche 12 - in der Zeichnungsebene der Fig. 4 gesehen - ist für einen Durchmesser von fünf Millimetern die mittlere Fläche 12 für einen Durchmesser von drei und die rechte Fläche für einen Durchmesser von sieben Millimetern ausgebildet.

Bei der Ausführungsform gemäß Fig. 5 sind für Teile gleicher Funktion die gleichen Bezugszeichen wie bei den vorbeschriebenen Ausführungsformen verwendet worden. Die Ausführungsform nach Fig. 5 unterscheidet sich von den vorbeschriebenen Ausführungsformen dadurch, daß parallel und mit Abstand zueinander, und zwar symmetrisch zur Drehachse des Zylinderkerns 2 jeweils ein Zuhaltungsstift 4a bzw. 4b und jeweils ein dazugehöriger, koaxial dazu angeordneter Gegenstift 5a bzw. 5b angeordnet sind. Wie bei den vorbeschriebenen und allen anderen Ausführungsformen stützen sich die Gegenstifte 5 bzw. 5a, 5b gegen die Rückstellkraft von Zuhaltungsfedern 7 bzw. 7a, 7b, ab, die ihrerseits unter Vorspannung an jeweils einen Niet 6 bzw. 6a, 6b, abgestützt sind. Statt - wie aus Fig. 5 ersichtlich ist - nur ein Paar quer zur Drehachse des Zylinderkerns 2 angeordneter Zuhaltungsstifte 4a, 4b mit Gegenstiften 5a und 5b können in Längsrichtung der Drehachse des Zylinderkerns 2 auch mehrere solcher Paare von Zuhaltungsstiften 4a, 4b und zugehöriger Gegenstifte 5a, 5b, angeordnet sein.

Auch bei der aus Fig. 6 ersichtlichen Ausführungsform sind für Teile gleicher Funktion die gleichen Bezugszeichen wie bei den vorbeschriebenen Ausführungsformen verwendet worden. Diese Ausführungsform unterscheidet sich von den vorbeschriebenen Ausführungsformen dadurch, daß der Zuhaltungsstift eine exzentrische Schließnase 14 aufweist, deren Längsachse 15 im Abstand Y vom Mittelpunkt der Drehachse des Zylinderkerns 2 angeordnet ist.

Das Bezugszeichen 13 bezeichnet eine Verdrehsicherung für den betreffenden Zuhaltungsstift 4, die als einstückig mit dem Zuhaltungsstift 4 ausgebildete Stege ausgestaltet sind. Die Stege 13 greifen in Kernnuten 16 ein, die parallel zur Längsachse 11 verlaufen und die die Längsachse 15 der Schließnase 14 in Bezug auf den Flachschlüssel 8 und damit auf die Einsenkung 17 tangieren. Diese Einsenkung ist wie die Schließnase 14 ausgebildet. Die Schließnase 14 hat kein spitz auslaufendes Ende. Vielmehr ist die Stirnseite durch eine orthogonal zur Längsachse 15 verlaufende Fläche 18 begrenzt, an die sich z. B. eine Kegelmantelfläche 19 anschließt, so daß die Einsenkung insgesamt die Form eines stumpfen Kegels aufweist. Demgegenüber sind die Einsenkungen 20 und 21 bei der Ausführungsform nach Fig. 5 im Tiefsten spitz zulaufend ausgebildet, so daß die Einsenkung 20 und 21 durch einen spitzen Kegel mit z. B. 90 Grad Kegelwinkel begrenzt wird. Die Schließnase 22 in Fig. 5 ist ebenfalls spitzwinklig ausgebildet. Der entsprechende Zuhaltungsstift 4b greift somit mit seiner spitzen Schließnase 22 in die Einsenkung 21 ein. Auch der Zuhaltungsstift 4a ist an seinem dem Flachschlüssel 8 zugekehrten Endabschnitt durch eine Fläche 23 begrenzt, die formschlüssig in die Einsenkung 20 eingreifen kann.

Wiederum wurden bei der Ausführungsform nach Fig. 7 die gleichen Bezugszeichen wie bei der Ausführungsform nach Fig. 6 verwendet. Die Ausführungsform nach Fig. 7 unterscheidet sich von der Ausführungsform nach FIg. 6 dadurch, daß in dem Zuhaltungsstift 4a ein im Durchmesser kleiner bemessener Zuhaltungsstift 4b mit seiner Längsachse parallel zur Längsachse des Hauptzuhaltungsstiftes 4a längsverschieblich angeordnet ist. Diesem im Durchmesser kleiner bemessenem Zuhaltungsstift 4a ist ein ebenfalls kleiner als der Hauptgegenstift bemessener Gegenstift 4b zugeordnet. Hierzu weist der Hauptgegenstift 4a eine Sackbohrung 24 auf, in der eine Zuhaltungsfeder 7b unter Vorspannung angeordnet ist, die sich am Boden des kleineren Gegenstiftes 5b abstützt. Die Längsachse 25 des im Durchmesser kleiner bemessenen Zuhaltungsstiftes 4b ist im Abstand Z von der Längsachse 11 angeordnet. Z kann so groß sein wie Y, so daß die Zuhaltungsstifte 4a und 4b symmetrisch in Bezug auf die Längsachse 11 angeordnet sind. Es ist jedoch auch möglich, Z kleiner als Y auszubilden, um mehr Schließvarianten zu erreichen. Die Schließnase 14 des Zuhaltungsstiftes 4a ist so gestaltet wie die Schließnase 14 bei der Ausführungsform nach Fig. 6, während die Schließnase des im Durchmesser kleinere Zuhaltungsstifte 4b so gestaltet ist, wie der Zuhaltungsstift 4a bei der Ausführungsform nach Fig. 5, weshalb die obere Stirnfläche mit dem Bezugszeichen 23 versehen wurde. Auch die Einsenkung 20 entspricht der Einsenkung 20 der Ausführungsform gemäß Fig. 5 formmäßig, so daß das Bezugszeichen 20 auch in Fig. 7 an dieser Stelle eingetragen wurde.

Wie die Fig. 7 weiter erkennen läßt, endet der für die Aufnahme des kleineren Zuhaltungsstiftes 4b bestimmte Teil mit seiner Stirnfläche 26 unterhalb des Schlüsselkanals 27 und bleibt in einem gewissen Abstand, wenn die Schließspitze 14 in die zugehörige Einsenkung 17 des Flachschlüssels 8 eintaucht.

Die Ausführungsform nach Fig. 8 unterscheidet sich von der Ausführungsform nach Fig. 7 zunächst dadurch, daß der Flachschlüssel 8 mit einer großen Einsenkung 28 versehen ist, die im Tiefsten durch eine parallel zu der Querachse 29 verlaufenden Fläche begrenzt ist, die orthogonal zur Längsachse 11 gerichtet ist und durch den Drehmittelpunkt des Kerns 2 verläuft. Die Fläche 18 ist größer bemessen als die Fläche 18 in Fig. 7. Des weiteren greift der im Durchmesser kleinere Zuhaltungsstift 4b mit einer stumpfkegligen Schließnase 30 in eine entsprechend geformte Einsenkung des Flachschlüssels 8 ein.

Außerdem ragt auch die den im Durchmesser kleineren Zuhaltungsstift 4 führende Wand 31 des im Durchmesser größeren Zuhaltungsstiftes 4a mit in die Einsenkung 28 hinein und liegt mit einer schräg verlaufenden Anfasung 32 an der unter dem gleichen Winkel verlaufenden Kegelmantelfläche der Einsenkung 28 an.

Für die übrigen funktionsmäßig entsprechenden Teile wurden die gleichen Bezugszeichen wie bei der Ausführungsform nach Fig. 7 verwendet, so daß auf die dortigen Erläuterungen Bezug genommen werden kann.

Bei der Ausführungsform nach Fig. 9 wurden für Teile der gleichen Funktion die gleichen Bezugszeichen wie bei der Ausführungsform nach Fig. 8 verwendet. Die Ausführungsform nach Fig. 9 unterscheidet sich von der Ausführungsform nach Fig. 8 im wesentlichen dadurch, daß die Wand 31 vor dem Schlüsselkanal 27 endet und die Schließnase 30 auf der der Wand 31 zugekehrten Seite praktisch ganzflächig an der Einsenkung im Flachschlüssel 8 anliegt. Dagegen greift die Schließnase 14 des Zuhaltungsstiftes 4a zu einem geringeren Längenabschnitt in die Einsenkung 18 des Flachschlüssels 8 ein als bei der Ausführungsform nach Fig. 8.

Bei der Ausführungsform nach Fig. 10 wurden für Teile gleicher Funktion die gleichen Bezugszeichen wie bei den vorbeschriebenen Ausführungsformen verwendet.

Die Ausführungsform nach Fig. 10 unterscheidet sich von den vorbeschriebenen Ausführungsformen zunächst dadurch, daß in einem hohlen, rohrförmigen Haupt-Zuhaltungsstift 4a ein im Durchmesser kleinerer Zuhaltungsstift 4b um ein begrenztes Maß längsverschieblich angeordnet ist. Ein Herausfallen dieses Zuhaltungsstiftes 4b wird durch eine Ringanschlagschulter 33 begrenzt. Gegen eine Ringstirnwand in dem ebenfalls rohrförmiger Gegenstift 5a stützt sich die Zuhaltungsfeder 7b unter Vorspannung gegen den im Durchmesser kleineren Zuhaltungsstift 5b ab. Der Zuhaltungsstift 4b ist an seiner in den Flachschlüssel 1 eintauchenden Stirnseite ebenflächig ausgebildet. Diese Stirnseite 34 verläuft orthogonal zur Längsachse 11.

Mit 35 ist eine Einsenkungsspitze bezeichnet, in die der innere Zuhaltungsstift 4b bei der dargestellten Ausführungsform nicht eintreten kann. Mit dem inneren Zuhaltungsstift 4b kann aber eine entsprechende Anformung einstückig verbunden sein, die in diese Einsenkungsspitze 35 einzutreten vermag.

Die übrige Einsenkung 36 verläuft nach Art eines Kegelstumpfes. Der äußere, rohrförmige Zuhaltungsstift 4a greift mit seinem stirnseitigen Ende 37 hier ein. An diesem Ende ist der Zuhaltungsstift 4a ebenfalls kegelförmig bei 38 angefast und an seiner oberen Stirnseite bei 39 durch eine Ringstirnfläche begrenzt, deren Ebene ebenfalls orthogonal zur Mittellinie 11 verläuft.

Auch bei der Ausführungsform nach Fig. 11 wurden für Teile der gleichen Funktion die gleichen Bezugszeichen wie bei den vorbeschriebenen Ausführungsformen verwendet. Diese Ausführungsform unterscheidet sich von den vorbeschriebenen dadurch, daß der Zuhaltungsstift 4 und der Gegenstift 5 rohrförmig gestaltet sind. Innere Bohrungen 54 und 55 sind im Durchmesser gleichgroß und koaxial zueinander angeordnet. Diese Bohrungen 54 und 55 besitzen die Längsachse 11 als Mittellinie. In diesem Fall besitzt der Flachschlüssel 8 eine Einsenkung 36 von kegelstumpfförmiger Grundgestalt, in die der Zuhaltungsstift 4 mit einem formmäßig angepaßten Endabschnitt eingreift. Durch die Bohrungen 54, 55 kann beim Aufbrechversuch mit Druckluft die Luft entweichen.

Auch bei der Ausführungsform nach Fig. 12 wurden für Teile gleicher Funktion die gleichen Bezugszeichen verwendet. Diese Ausführungsform unterscheidet sich von den vorbeschriebenen Ausführungsformen dadurch, daß der Zuhaltungsstift 4a und der Gegenstift 5a ebenfalls - wie bei der Ausführungsform nach Fig. 11 - rohrförmig gestaltet sind mit dem Unterschied, daß die Bohrungen 54 mit einer Ringschulter 56 zur Begrenzung des Verschiebeweges eines koaxial in dem rohrförmigen Zuhaltungsstift 4b angeordneten, im Durchmesser abgesetzten Zuhaltungsstiftes 4a versehen ist, der ebenfalls eine Ringschulter 40 aufweist, die mit der Anschlagschulter 56 zusammenzuwirken vermag.

Die Bohrung 55 ist dagegen von gleichem Durchmesser durchgehend ausgebildet. In dieser Bohrung 55 ist ebenfalls ein innerer Gegenstift 5b von stangenartiger Gestalt vorgesehen, der sich gegen eine Zuhaltungsfeder 7a abstützt, während der rohrförmige Gegenstift 5a sich gegen eine Zuhaltungsfeder 7b abstützt. Hierzu besitzt der rohrförmige Gegenstift 5a eine Hohlkehle, in der die Zuhaltungsfeder 7b einliegt. Auch der Niet 6 besitzt eine entsprechende Hohlkehle, wodurch die Zuhaltungsfeder 7b zentriert wird.

Der stangenförmige Gegenstift 5b stützt sich dagegen gegen die Zuhaltungsfeder 7a ab, die unter Vorspannung im Tiefsten des Niet 6 angeordnet ist und sich gegen die orthogonal zur Längsachse 11 verlaufende Stirnfläche des stangenförmigen Gegenstiftes 5b abstützt.

Der rohrförmige Zuhaltungsstift 4b ist an seinem Endabschnitt mit mehreren parallel zur Längsachse 11 verlaufenden Schlitzen 41, 42 43 und 44 versehen, die die Wand des rohrförmigen Zuhaltungsstiftes 4b durchdringen. Dadurch wird die Wand an dieser Stelle geschwächt, so daß bei einer etwaigen Manipulation die dadurch gebildeten Stege 45, 46, 47 bzw. 48 deformiert werden, wonach ein Schließen des Schließzylinders unmöglich ist.

Die Stege 45 bis 48 sind an ihrer äußeren, eine gemeinsame Mantelfläche gebildeten Stirnseite - bei 49 - mit einer Anfasung versehen. Hiermit tauchen die Stege 45 bis 48 in eine entsprechende Einsenkung 50 des Schlüssels 8 ein, während der Zuhaltungsstift 4 mit einer oben abgeschnittenen Schließnase 51 in eine Einsenkung 52 eintaucht, die in die Einsenkung 50 des Flachschlüssels 8 ausmündet.

Außerdem sind die Stege 45 bis 48 mit einer umlaufenden, sich also um 360 Grad erstreckenden Hinterdrehung 53 versehen, die orthogonal zur Längsachse 11 verläuft und in einem gewissen Abstand von der äußeren Mantelfläche der Stege 45 bis 48 endet. Dadurch wird eine weitere Schwächung dieser Stege 45 bis 48 erreicht.

Bei allen Ausführungsformen wird ein Hineinfallen der Zuhaltungsstifte 4 in den Schlüsselkanal 27 durch Anschlagschultern verhindert.

Weiterhin wird darauf hingewiesen, daß bei allen Ausführungsformen die Konstruktion wie bei der Ausführungsform nach Fig. 5 mit mindestens paarweise angeordneten Zuhaltungs- und Gegenstiften möglich sind. Außerdem können mehrere solcher Stiftpaare in Drehachsrichtung des Zylinderkerns 2 mit Abstand nebeneinander angeordnet sein.

Des weiteren ist es möglich, verschiedene Ausführungsformen an ein und demselben Schließzylinder gemischt anzuwenden. Dadurch wird nicht nur die "Aufsperrsicherheit", sondern auch die Nachschließsicherheit und die Abtastsicherheit in erheblichen Maße verbessert und eine ungeheuer große Anzahl von Permutationen erreicht.

In den Fig. 15 bis 17 sind Bohrbilder für den Schlüssel bei verschiedenen Schließspitzen dargestellt. Die Fig. 20 und 21 zeigen die Anwendung des Erfindungsgedankens mit einem Schließzylinder gemäß Fig. 2, während die Fig. 22 bis 26 einen Schließzylinder für eine Hauptschließanlage veranschaulichen. In 24 ist ein Normalschlüssel und in Fig. 26 ein Hauptschlüssel veranschaulicht, während Fig. 25 beispielsweise die Versatzmöglichkeiten der exzentrischen Schließnase (Fig. 22) zeigt. Die Ausführung dieses Schließzylinders entspricht der Ausführungsform nach Fig. 6.

Die Fig. 27 bis 30 zeigen einen Schließzylinder, bei denen die verschiedensten aus den Zeichnungsfiguren ersichtlichen Schließzylindertypen vereinigt sind. Man kennt paarweise angeordnete Zuhaltungsstifte der schiedensten Ausführungsformen, z. B. nach den Zeichnungen gemäß den Fig. 2, 3, 5, 6 und 11. Selbstverständlich können auch andere Mischformen in ein und demselben Schließzylinder angewendet werden. Dadurch werden die "Aufsperrsicherheit", die "Nachschließsicherheit" und die "Abtastsicherheit" außerordentlich erhöht.

### Bezugszeichenliste

- 1: Zylinderkörper
- 2: Zylinderkern
- 3: Mitnehmer
- 4: Zuhaltungsstift
- 4a: "
- 4b: "
- 5: Gegenstift
- 5a: "
- 5b: "
- 6: Niet
- 6a: "
- 6b: "
- 7: Zuhaltungsfeder
- 7a: "
- 7b: "
- 8: Flachschlüssel
- 9: Stirnseite
- 10: Gegenfläche
- 11: Längsachse
- 12: Fläche des Zylinderkerns
- 13: Verdrehsicherung
- 14: Schließnase
- 15: Längsachse
- 16: Kernnut
- 17: Einsenkung
- 18: Fläche
- 19: Kegelmantelfläche
- 20: Einsenkung
- 21: "
- 22: Schließnase
- 23: Fläche
- 24: Sackbohrung
- 25: Längsachse
- 26: Stirnfläche
- 27: Schlüsselkanal
- 28: Einsenkung
- 29: Querachse
- 30: Schließnase
- 31: Wand
- 32: Anfasung
- 33: Ringanschlagschulter
- 34: Stirnseite
- 35: Einsenkungsspitze
- 36: Einsenkung
- 37: Ende, stirnseitiges
- 38: Kegelmantelfläche
- 39: Stirnseite
- 40: Ringschulter
- 41: Schlitz
- 42: "
- 43: "
- 44: "
- 45: Steg
- 46: "
- 47: "
- 48: "
- 49: Mantelfläche
- 50: Einsenkung
- 51: Schließspitze
- 52: Einsenkung
- 53: Hinterdrehung
- 54: Bohrung
- 55: "
- 56: Ringschulter
- X: Toleranzmaß
- Y: Abstand
- Z: "

## Patentansprüche

1. Verfahren zum Einstellen von Schließpermutationen an Schließzylindern, die mit einem Zylindergehäuse (1) ausgerüstet sind, in dem ein im Querschnitt kreisrunder Zyiinderkern (2) mit Längsprofil im Schiüsseikanai (27) für einen Flachschlüssel (8) mit mindestens auf einer Breitseite des Flachschlüssels (8) oder dergleichen vorgesehenen variierbaren Vertiefungen angeordnet ist, und mit sich zur Kernlängsachse quer erstreckenden Stiftzuhaltungen (4, 5), die jeweils in Reihe oder in Reihen angeordnet liegen, und die mindestens einen Kernstift (4) umfassen, dem passende Vertiefungen im Flachschlüssel (8) gegenüberliegen, wobei jedem Kernstift (4) ein gegen Federkraft verstellbarer Gegenstift (5) zugeordnet ist, der jeweils in einer im Zylindergehäuse (1) angeordneten Bohrung gegen Federkraft verschieblich ist, wobei die Kernstifte (4) und die Gegenstifte (5) in Öffnungsstellung mit sich jeweils gegenüberliegenden Flächen in der Sperrebene des Schlosses angeordnet sind, wobei der Kernstift (4) und der Gegenstift (5) an den einander zugekehrten Stirnflächen (9, 10) in Öffnungsstellung des Schließzylinders mit plan aufeinander liegenden, orthogonal zu einer durch die Drehlängsachse verlaufenden Längsachse (11) des Kernstiftes (4) und des Gegenstiftes (5) verlaufenden Flächen (9, 10) ausgebildet sind, oder daß der Kernstift und Gegenstift (4, 5) an den einander zugekehrten Stirnflächen (9, 10) mit in Öffnungsstellung des Schließzylinders formschlüssig aneinanderliegenden konvex-konkaven Flächen ausgebildet sind, und daß der Zylinderkern (2) im Bereich seiner den Kernstift (4) aufnehmenden Bohrung an seiner Umfangsfläche mit einer parallel zu seiner Drehlängsachse verlaufenden, mindestens dem Durchmesser des Kernstiftes (4) entsprechenden geraden Fläche (12) versehen ist, **dadurch gekennzeichnet,** daß der mindestens eine Kernstift (4) mit wenigstens einer exzentrischen Schließnase (14) versehen ist, die zur Einstellung der erforderlichen Schließpermutation in Umfangsrichtung des Kernstiftes (4) jeweils in eine der unterschiedlich möglichen Stellungen eingestellt und in der eingestellten Stellung gegen Verdrehen arretiert wird.

## Claims

1. Method of setting lock combinations in cylinder locks, which are fitted with a cylinder case (1), in which is arranged a cylinder core (2) of circular cross-section with longitudinal profile in the key channel (27) for a flat key (8) with variable recesses at least on one wide face of the flat key (8) or the like, and with pin tumblers (4, 5) extending at right angles to the core longitudinal axis, which in each case are arranged in a row or in rows, and which comprise at least one core pin (4), opposite to which lie corresponding recesses in the flat key (8), where each core pin (4) is assigned a counter-pin (5), which is slidable against spring pressure, which in each case is slidable against spring pressure in a hole arranged in the cylinder case (1), where the core pins (4) and the counter-pins (5), in opening position, are arranged with in each case opposite surfaces on the locking plane of the lock, where the core pin and counter-pin (4, 5) are formed on the facing end surfaces (9, 10) in opening position of the cylinder lock, with surfaces (9, 10) lying flat on one another, perpendicular to a longitudinal centre axis (11) of the core pin (4) and of the counter-pin (5) which passes through the longitudinal axis of rotation, or that the core pin and counter pin (4, 5) are formed on the facing surfaces (9, 10) with, in opening position of the cylinder lock, convex-concave surfaces lying on one another to provide a form fit, and that the cylinder core (2) in the area of its hole accommodating the core pin (4) on its circumferential surface is provided with a straight surface (12) corresponding at least to the diameter of the core pin (4) running parallel to its longitudinal axis of rotation, **characterized by** the fact that the at least one core pin (4) is provided with at least one eccentric locking lug (14), which is set in each case to one of the variously possible positions for setting of the required lock permutation in peripheral direction of the core pin (4) and is secured in the position set to prevent rotation.

## Revendications

1. Procédé de sélection des combinaisons pour serrures cylindriques équipées d'un corps cylindrique (1) dans lequel est logé un coeur du cylindre (2) de section ronde, avec un profil longitudinal dans la gorge (27) pour une clé plate (8) comportant au moins sur un côté large de la clé plate (8) ou assimilé des creux prévus que l'on peut faire varier, et avec des paillettes de gorge (4, 5) s'étendant transversalement à l'axe longitudinal du coeur et disposées sur une rangée sur ou plusieurs rangées et qui englobent au moins un goupillon (4) auquel font face des creux correspondants ménagés dans la clé plate (8), un goupillon antagoniste (5) réglable en surmontant la force d'un ressort étant affecté à chaque goupillon (4), lequel (5) se déplace en surmontant la force d'un ressort dans un alésage ménagé dans le corps cylindrique (1), les goupillons (4) et des goupillons antagonistes (5) - serrure cylindrique en position ouverte - étant disposées avec les surfaces se faisant respectivement face dans le plan de verrouillage de la serrure, les surfaces (9, 10) qui se regardent du goupillon (4) et du goupillon antagoniste (5) - serrure cylindrique en position ouverte - présentant des surfaces appliquant à plat l'une sur l'autre, perpendiculaires à l'axe longitudinal médian du goupillon (4) et du goupillon antagoniste (5), lequel axe traverse l'axe longitudinal de rotation, ou les surfaces (9, 10) qui se regardent du goupillon et du goupillon antagoniste (4, 5) étant conformées en surfaces convexes-concaves appliquées les unes contre les autres et en adhérence de forme lorsque la serrure cylindrique se trouve en position d'ouverture, et le coeur du cylindre (2) présentant, dans la zone de l'alésage recevant le goupillon (4) sur sa surface circonférentielle, une surface droite (12) au tracé parallèle à son axe longitudinal de rotation et correspondant au moins au diamètre du goupillon (4), **caractérisé en ce que** le au moins un goupillon (4) est équipé d'au moins une saillie de fermeture (14) excentrique qui, pour sélectionner la combinaison de fermeture nécessaire dans le sens circonférentiel du goupillon (4), se règle dans tous cas sur l'une des différentes positions possibles, et qui une fois sur la position réglée se bloque pour empêcher toute rotation intempestive.
